# EUROPÄISCHE PATENTANMELDUNG

(11) **EP 4 782 626 A1**
(43) Veröffentlichungstag der Anmeldung: **29.07.2026**
(21) Anmeldenummer: 25153439.2
(22) Anmeldetag: 22.01.2025
(51) Int. Cl.: E04G 21/32

(54) **NETZHALTER**

(71) Anmelder: Albanese, Pino, 8400 Winterthur (CH)
(72) Erfinder: Albanese, Pino, 8400 Winterthur (CH)
(74) Vertreter: Gachnang AG Patentanwälte

(57) **Zusammenfassung**

Die Erfindung betrifft einen Netzhalter (1) zum Befestigen an einem Balken (3) mit eckigem Querschnitt und Halten eines Fallschutznetzes am Balken (3) beim Erstellen einer Deckenschalung, mit einem Verbindungsteil, wobei das Verbindungsteil als Aufsteckteil (4) und am Verbindungsteil ein Netzhalteelement (8) so ausgebildet sind, dass in einem aufgesteckten Zustand, in dem das Aufsteckteil (4) auf einen Balken (3), der sich quer zur Richtung der Schwerkraft (21) erstreckt, aufgesteckt ist, der Netzhalter (1) bei einer Krafteinwirkung auf das Netzhalteelement (8) in Richtung der Schwerkraft (21) selbstsichernd am Balken (3) gehalten ist.

## Beschreibung

Die Erfindung betrifft einen Netzhalter zum Befestigen an einem Balken mit eckigem Querschnitt und Halten eines Fallschutznetzes am Balken beim Erstellen einer Deckenschalung. Die Erfindung betrifft auch ein Verfahren zum Befestigen eines Fallschutznetzes an einem Balken mit eckigem Querschnitt.

Zum Betonieren von bewehrten Betondecken werden Deckenschalungen verwendet. Beim Betonieren nimmt die Deckenschalung den fliessfähigen Beton auf und hält diesen in der Form, der zu erstellenden Betondecke bis der Beton formfest ausgehärtet ist.

Zum Erstellen einer solchen Deckenschalung werden typischerweise Deckenstützen, Jochträger (auch als Sättel bezeichnet), Querträger (auch als Rippen bezeichnet), Schalungsplatten und Randabschalelemente verwendet. Die Deckenstützen halten und stützen die Deckenschalung in einer bestimmten Höhe über einer Bodenfläche. Die Jochträger werden verwendet, um eine erste Stützlage, die an den oberen Enden der Deckenstützen gehalten ist, zu erstellen. Die Querträger werden verwendet, um eine zweite Stützlage, die auf der ersten Stützlage aufgelegt ist, zu erstellen. Die Schalungsplatten werden verwendet, um eine Schalungswandung zu erstellen, die auf den Querträgern aufgelegt ist und sich in einer Richtung quer zu den Deckenstützen erstreckt. Diese Schalungswandung formt die Unterseite der zu erstellenden Betondecke. Die Randabschalelemente werden verwendet, um eine Randabschalung zu erstellen. Die Randabschalung formt die Randseiten der zu erstellenden Betondecke.

Beim Erstellen einer solchen Deckenschalung wird jeder der Jochträger an seinen beiden Enden jeweils mit einem oberen Ende einer jeweiligen Deckenstütze verbunden.

Die Deckenstützen mit den so verbundenen Jochträgern sind so auf eine Bodenfläche gestellt, dass die Jochträger parallel und beabstandet zueinander auf der bestimmten Höhe gehalten und gestützt sind.

Auf die Jochträger werden dann die Querträger so aufgelegt, dass die Querträger parallel und beabstandet zueinander und mit der Querträgerlängsrichtung quer zur Jochträgerlängsrichtung auf den Jochträgern gehalten und gestützt sind.

Auf die Querträger werden dann die Schalungsplatten und die Randabschalelemente aufgelegt.

Beim Auflegen der Querträger auf die Jochträger und beim Auflegen der Schalungsplatten auf die Querträger besteht für Personen eine Absturzgefahr durch die freien Bereiche zwischen den Jochträgern oder durch die freien Bereiche zwischen den bereits aufgelegten Querträgern.

Um einen Absturz durch die freien Bereiche zu verhindern, sind Fallschutznetzsysteme bekannt, bei denen ein Fallschutznetz so montierbar ist, dass die freien Bereiche gegen einen Absturz gesichert sind.

Was fehlt ist ein einfach herstellbares Montageelement, das eine einfache und sichere Montage eines Fallschutznetzes ermöglicht.

Es ist somit eine Aufgabe der Erfindung ein solches Montageelement bereitzustellen.

Die Aufgabe wird gelöst durch einen Netzhalter gemäss den Merkmalen des Anspruchs 1 und durch ein Verfahren gemäss den Merkmalen des Anspruchs 14. Die jeweiligen abhängigen Ansprüche betreffen bevorzugte Ausführungsformen des Netzhalters.

Die Erfindung betrifft einen Netzhalter zum Befestigen an einem Balken mit eckigem Querschnitt, insbesondere an einem T-förmigen Randabschnitt eines Jochträgers, und Halten eines Fallschutznetzes am Balken beim Erstellen einer Deckenschalung.

Der Balken mit eckigem Querschnitt kann ein Jochträger oder ein Querträger sein.

Der Netzhalter umfasst ein Verbindungsteil.

Das Verbindungsteil ist als Aufsteckteil und am Aufsteckteil ist ein Netzhalteelement so ausgebildet, dass in einem aufgesteckten Zustand, in dem das Aufsteckteil auf einen Balken, der sich quer zur Richtung der Schwerkraft erstreckt, aufgesteckt ist, der Netzhalter bei einer Krafteinwirkung auf das Netzhalteelement in Richtung der Schwerkraft selbstsichernd am Balken gehalten ist.

Der Netzhalter ist dazu ausgelegt in einem aufgesteckten bzw. montierten Zustand ein am, insbesondere hakenförmigen, Netzhalteelement befestigtes, insbesondere eingehängtes, Fallschutznetz am Balken, insbesondere am Jochträger, festzuhalten.

Bei einer Krafteinwirkung auf das Netzhalteelement in Richtung der Schwerkraft selbstsichernd am Balken gehalten bedeutet, dass in einem solchen Zustand das Aufsteckteil sich selbsttätig, gegen ein Trennen vom Balken gesichert am Balken hält. Dies ergibt sich daraus, dass durch die Krafteinwirkung

in Richtung der Schwerkraft das Aufsteckteil gegen den Balken gedrückt am Balken gehalten ist und das Aufsteckteil durch seine Form formschlüssig und/oder kraftschlüssig mit Balken verbunden ist. In einem solchen Zustand halten die kraftschlüssige und/oder formschlüssige Verbindung und die einwirkende Kraft den Netzhalter am Balken fest, sodass der Netzhalter gegen ein Trennen bzw. Lösen vom Balken gesichert ist.

D.h. durch das selbstsichernde Halten des Netzhalters bei einer Krafteinwirkung auf das Netzhalteelement in Richtung der Schwerkraft, ist ein aktives Sichern des Netzhalters am Balken, bspw. durch Verspannen, nicht notwendig. Die Sicherung ergibt sich bereits durch das Aufstecken des Aufsteckteils auf den Balken.

Eine aktive Sicherung kann die selbsttätige Sicherung ergänzen.

Das Netzhalteelement kann hakenförmig sein und zum Einhängen und Halten eines Fallschutznetzes ausgelegt sein. Das Netzhalteelement kann mit dem Aufsteckteil stoffschlüssig verbunden sein, insbesondere am Aufsteckteil angeschweisst sein.

Der Balken mit eckigem Querschnitt kann ein Kantholz oder ein Jochträger oder ein Querträger sein. Der Querschnitt kann I-förmig, T-förmig, doppel-T-förmig sein. Jochträger und Querträger können jeweils einen doppel-T-förmigen Querschnitt aufweisen, der durch zwei zueinander parallele Gurte und einen durchgehenden Steg dazwischen, der die Gurte voneinander beabstandet hält, gebildet ist.

Ein eckiger Querschnitt ist ein Querschnitt der Ecken aufweist. Der eckige Querschnitt kann rechteckig oder quadratisch sein.

Das Aufsteckteil kann so ausgebildet sein, dass es einen U-förmigen Querschnitt mit zwei Schenkeln und einem Verbindungsabschnitt, der die beiden Schenkel verbindet aufweist. Im aufgesteckten Zustand liegt dann der Verbindungsabschnitt auf einer ersten Seitenfläche des Balkens auf. Der eine der zwei Schenkel erstreckt sich im aufgesteckten Zustand entlang einer zweiten Seitenfläche des Balkens, die sich quer zur ersten Seitenfläche erstreckt. Der andere der zwei Schenkel erstreckt sich im aufgesteckten Zustand entlang einer dritten Seitenfläche des Balkens, die sich quer zur ersten Seitenfläche erstreckt. Die zwei Schenkel können, im aufgesteckten Zustand, jeweils an der jeweiligen Seitenfläche des Balkens anliegen. D.h. im aufgesteckten Zustand ist der Balken klammerartig vom Aufsteckteil umgriffen.

Bei Krafteinwirkung in Richtung der Schwerkraft ist dann der Verbindungsabschnitt gegen den Balken gedrückt am Balken gehalten und das Aufsteckteil durch den U-förmigen Querschnitt formschlüssig mit dem Balken verbunden. In einem solchen Zustand halten die formschlüssige Verbindung und die einwirkende Kraft den Netzhalter am Balken fest, sodass der Netzhalter gegen ein Trennen bzw. Lösen vom Balken gesichert ist.

Ein solcher Netzhalter ist einfach herstellbar, einfach an einem Balken montierbar und ermöglicht eine sichere Montage eines Fallschutznetzes an einem Balken.

Gemäss einer Ausführungsform weist das Aufsteckteil eine erste Halteplatte, eine sich in einer ersten Richtung quer zur ersten Halteplatte erstreckende, mit der ersten Halteplatte verbundene zweite Halteplatte und eine sich in die erste Richtung erstreckende, mit der ersten Halteplatte verbundene dritte Halteplatte auf.

Die zweite Halteplatte und die dritte Halteplatte sind von der ersten Halteplatte parallel und in einem Abstand D zueinander gehalten.

Die zweite Halteplatte weist in der ersten Richtung eine Länge L1 auf und die dritte Halteplatte weist in der ersten Richtung eine Länge L2 auf.

Das Aufsteckteil, die zweite Halteplatte mit ihrer Länge L1 und die dritte Halteplatte mit ihrer Länge L2 sind so ausgebildet, dass in einem aufgesteckten Zustand, in dem die erste Halteplatte auf einer eine Breite B von 0.8*D ≤ B ≤ D aufweisenden, sich quer zur Richtung der Schwerkraft erstreckenden Seitenfläche des Balkens aufliegt, der Netzhalter bei einer Krafteinwirkung auf das Netzhalteelement in Richtung der Schwerkraft durch das Aufsteckteil selbstsichernd am Balken gehalten ist.

Der Abstand D ist der Abstand zwischen den zwei einander zugewandten Plattenflächen der zweiten Halteplatte und der dritten Halteplatte. D.h. die einander zugewandten Plattenflächen der zweiten Halteplatte und der dritten Halteplatte haben einen Abstand D zueinander.

Dabei bilden die erste Halteplatte, die zweite Halteplatte und die dritte Halteplatte einen U-förmigen Querschnitt. Die zweite Halteplatte bildet einen der zwei Schenkel des Aufsteckteils, die dritte Halteplatte bildet den anderen der zwei Schenkel des Aufsteckteils und die erste Halteplatte bildet den Verbindungsabschnitt des Aufsteckteils, der die zwei Schenkel miteinander verbindet.

Ist der Balken beispielsweise ein Jochträger, kann die Seitenfläche eine Seitenfläche eines Gurts sein.

Die Breite B kann dem 0.8-fachen von D entsprechen. B kann einen Wert zwischen dem 0.8-fachen von D und D aufweisen. B kann D entsprechen. Die Breite B kann dem 0.9-fachen von D entsprechen.

Das Netzhalteelement kann an der zweiten Halteplatte oder an der dritten Halteplatte befestigt sein, insbesondere stoffschlüssig mit der zweiten Halteplatte oder der dritten Halteplatte verbunden sein.

An der zweiten Halteplatte kann mindestens ein erstes Netzhalteelement befestigt sein, und an der dritten Halteplatte kann mindestens ein zweites Netzhalteelement befestigt sein, wobei das mindestens eine erste Netzhalteelement und das mindestens eine zweite Netzhalteelement in Bezug auf eine Mittenebene des Aufsteckteils symmetrisch am Aufsteckteil befestigt sind.

Die Mittenebene ist diejenige Ebene, welche sich quer zur ersten Halteplatte, parallel zur zweiten Halteplatte und/oder dritten Halteplatte und mittig zwischen der zweiten Halteplatte und der dritten Halteplatte erstreckt.

Symmetrisch befestigt kann sich auf die Befestigungsstellen beziehen. D.h., dass dann die Netzhalteelemente an zueinander symmetrischen Befestigungsstellen am Aufsteckteil befestigt sind. Symmetrisch befestigt kann sich auf die Ausrichtung der Netzhalteelemente beziehen. D.h. dass dann die Netzhalteelemente in zueinander symmetrischen Ausrichtungen am Aufsteckteil befestigt sind. Symmetrisch befestigt kann sich auf die Befestigungsstellen und die Ausrichtungen beziehen. D.h. dass dann die Netzhalteelemente an zueinander symmetrischen Befestigungsstellen am Aufsteckteil befestigt sind und die Netzhalteelemente in zueinander symmetrischen Ausrichtungen am Aufsteckteil befestigt sind.

Gemäss einer Ausführungsform ist die Länge L1 gleich der Länge L2. D.h. die zweite Halteplatte und die dritte Halteplatte sind in der ersten Richtung gleich lang.

D.h. der U-förmige Querschnitt ist gleichschenklig, d.h. die zwei Schenkel des U-förmigen Querschnitts sind gleich lang.

Dies ermöglicht ein flexibles Aufstecken des Netzhalters auf einen Balken.

Gemäss einer Ausführungsform ist das Aufsteckteil, insbesondere aus einem Flachmaterial, einstückig, insbesondere durch Biegen oder Abkanten, geformt.

Einstückig geformtes Aufsteckteil bedeutet, dass das Aufsteckteil aus einem Stück gefertigt ist, insbesondere dass die erste, zweite und dritte Halteplatte einstückig miteinander verbunden sind, d.h. aus einem Stück gefertigt sind. D.h. das Aufsteckteil umfasst keine mittels Fügetechnik zusammengefügten bzw. mittels Fügetechnik miteinander verbundenen Halteplatten. Dadurch ist das Aufsteckteil kosteneffizient herstellbar. Das Aufsteckteil hat keine Fügestellen bzw. Nähte und somit auch keine entsprechenden Schwachstellen.

Das Aufsteckteil kann beispielsweise aus einem Flachmaterial durch zweimaliges Biegen, d.h. durch Biegen des Flachmaterials an zwei Stellen, die zueinander beabstandet sind, bzw. durch Abkanten des Flachmaterials, d.h. Abkanten des Flachmaterials an zwei Stellen, die zueinander beabstandet sind, geformt sein.

Gemäss einer Ausführungsform gilt für die Länge L1, L1 ≥ D, und für die Länge L2, L2 ≥ D. Für L1 kann gelten L1 ≥ 1.2 D, oder L1 ≥ 1.4 D. Für L2 kann gelten L2 ≥ 1.2 D, oder L2 ≥ 1.4 D.

Dadurch ist der Netzhalter sicher an einem Balken montierbar.

Gemäss einer Ausführungsform ist an der zweiten Halteplatte mindestens ein erster Sicherheitshaken als Netzhalteelement befestigt, und an der dritten Halteplatte mindestens ein zweiter Sicherheitshaken als Netzhalteelement befestigt, wobei der mindestens eine erste Sicherheitshaken und der mindestens eine zweite Sicherheitshaken in Bezug auf eine Mittenebene des Aufsteckteils symmetrisch am Aufsteckteil befestigt sind.

Ein Sicherheitshaken ist ein Haken an welchem eine Schnur, ein Strick oder ein Seil einhängbar ist, wobei die eingehängte Schnur, der eingehängte Strick oder das eingehängte Seil in einem gespannten Zustand gegen ein Aushängen gesichert ist. Dazu kann der Sicherheitshaken beispielsweise ein gewundenes Ende aufweisen. Der Sicherheitshaken kann auch C-förmig sein, wobei sich die beiden Enden jeweils in einer Richtung schräg zur Sicherheitshakenebene beabstandet zueinander und überlappend erstrecken.

Gemäss einer Ausführungsform weist der Netzhalter ein erstes Verbindungselement zum Verbinden des Netzhalters mit dem Balken, insbesondere mit dem Jochträger, auf.

Das Verbindungselement ist dazu ausgelegt den Netzhalter im aufgesteckten Zustand form- und/oder kraftschlüssig am Balken sicher zu halten.

Die zweite Halteplatte kann das erste Verbindungselement aufweisen. Die dritte Halteplatte kann das erste Verbindungselement aufweisen.

Das erste Verbindungselement kann ein Formschlusselement, ein Kraftschlusselement oder ein Form- und Kraftschlusselement sein.

Gemäss einer Ausführungsform ist das erste Verbindungselement ein Schnapphaken, der elastisch auslenkbar am Aufsteckteil ausgebildet ist, sodass beim Aufstecken des Aufsteckteils auf einen Balken mit einem Vorsprung, insbesondere auf einen Balken mit zwei Gurten und einem die zwei Gurte beabstandet zueinander haltenden Steg, der Schnapphaken am Vorsprung, insbesondere an einem der zwei Gurte, einrastet.

Gemäss einer Ausführungsform ist das erste Verbindungselement am Aufsteckteil und in einer Richtung quer zur zweiten Halteplatte und/oder quer zur dritten Halteplatte von einer Führung beweglich geführt gehalten, sodass im aufgesteckten Zustand, in dem das Aufsteckteil auf einen Balken, insbesondere auf einen Balken mit einem Vorsprung oder mit zwei Gurten und einem die zwei Gurte beabstandet zueinander haltenden Steg, aufgesteckt ist, der Netzhalter durch Bewegen des ersten Verbindungselements zum Balken hin am Balken kraftschlüssig festklemmbar ist, insbesondere und/oder durch Bewegen des ersten Verbindungselements zum Balken hin das erste Verbindungselement hinter den Vorsprung oder einen der zwei Gurte bewegbar ist und dadurch der Netzhalter formschlüssig mit dem Balken verbindbar ist.

Die zweite Halteplatte oder die dritte Halteplatte kann die Führung aufweisen.

Das erste Verbindungselement kann in der Führung beweglich geführt und feststellbar gehalten sein. D.h. das erste Verbindungselement ist an einer einstellbaren Position feststellbar bzw. arretierbar.

Die zweite Halteplatte kann das erste Verbindungselement aufweisen und an der zweiten Halteplatte können zwei hakenförmige Netzhalteelemente befestigt sein. Das erste Verbindungselement kann so zwischen den zwei hakenförmigen Netzhalteelementen angeordnet sein, dass es ein Spannelement bildet, für ein Seil oder eine Schnur, das bzw. die in der Form einer quer liegenden Acht um die beiden Netzhalteelemente gelegt ist. Dazu kann das erste Verbindungselement in einer Richtung parallel zur zweiten Halteplatte und quer zur ersten Halteplatte innerhalb des Bereichs in dem sich die zwei hakenförmigen Netzhalteelemente erstrecken angeordnet sein.

In analoger Weise kann die dritte Halteplatte das erste Verbindungselement aufweisen und an der dritten Halteplatte können zwei hakenförmige Netzhalteelemente befestigt sein.

Gemäss einer Ausführungsform ist das erste Verbindungselement ein Gewindebolzen und ist die Führung ein Innengewinde am Aufsteckteil, insbesondere an der zweiten Halteplatte oder an der dritten Halteplatte.

Das Innengewinde kann an der zweiten Halteplatte oder der dritten Halteplatte ausgebildet sein. Das Innengewinde kann durch eine Gewindebohrung in der zweiten Halteplatte oder der dritten Halteplatte ausgebildet sein. Das Innengewinde kann durch eine an der zweiten Halteplatte oder an der dritten Halteplatte befestigten Gewindemutter gebildet sein.

Der Gewindebolzen kann an einem Ende eine Öse aufweisen. Durch die Öse ist der Gewindebolzen leicht greif und manipulierbar.

Der Gewindebolzen ist durch Drehen des Gewindebolzens in einer Richtung quer zur zweiten Halteplatte und/oder quer zur dritten Halteplatte geführt bewegbar.

Der Gewindebolzen kann einen Gewindebolzenabschnitt aufweisen, der gewindelos und glatt ist. Dieser Gewindebolzenabschnitt lässt sich durch die Führung bzw. das Innengewinde stecken bzw. durch axiales Schieben in der Führung in Achsrichtung bewegen. Dies ermöglicht eine Bewegbarkeit des Gewindebolzens in Achsrichtung ohne Drehen. Der Gewindebolzen kann an dem Ende, das im aufgesteckten Zustand, in dem das Aufsteckteil auf einen Balken aufgesteckt ist, dem Balken zugewandt ist, einen radialen Vorsprung, beispielsweise eine angeschweisste Unterlegescheibe, ein Splint oder dergleichen aufweisen, sodass der Gewindebolzen unverlierbar im Innengewinde gehalten ist. Der gewindelose, glatte Gewindebolzenabschnitt kann zwischen zwei Gewindebolzenabschnitten, die jeweils ein Gewinde aufweisen angeordnet sein. Dadurch ist der gewindelose, glatte Gewindebolzenabschnitt durch axiales Schieben in der Führung in Achsrichtung bewegbar und durch die Gewindebolzenabschnitte mit Gewinde gegen ein Loslösen aus der Führung durch axiales Schieben bzw. Rutschen gesichert.

Gemäss einer Ausführungsform ist das erste Verbindungselement ein federbelasteter Bolzen und die Führung ein Loch im Aufsteckteil.

Das Loch kann ein Loch in der ersten Halteplatte oder in der zweiten Halteplatte sein. Der federbelastete Bolzen kann durch das Loch gesteckt sein und durch eine Feder in Eingriffsstellung und/oder Klemmstellung gehalten sein. Durch Ziehen des federbelasteten Bolzens gegen die Federkraft ist der federbelastete Bolzen aus der Eingriffsstellung und/oder Klemmstellung bewegbar. In einer aus der Eingriffsstellung und/oder Klemmstellung wegbewegten Stellung, übt die Feder eine Rückstellkraft auf den federbelasteten Bolzen aus, sodass dieser wieder in die Eingriffsstellung und/oder Klemmstellung zurückbewegt wird.

Das Bolzenende, das im aufgesteckten Zustand, in dem das Aufsteckteil auf einen Balken aufgesteckt ist, dem Balken zugewandt ist, kann einen radialen Vorsprung, beispielsweise eine angeschweisste Unterlegescheibe, ein Splint oder dergleichen aufweisen, sodass der Bolzen unverlierbar im Loch gehalten ist.

Ist das erste Verbindungselement ein Bolzen oder ein Gewindebolzen, dann kann das Bolzenende oder das Gewindebolzenende, das im aufgesteckten Zustand, in dem das Aufsteckteil auf einen Balken aufgesteckt ist, dem Balken zugewandt ist, angespitzt sein. Ein so angespitztes Ende lässt sich durch Bewegen des ersten Verbindungselements zum Balken hin in den Balken eintreiben, sodass das Aufsteckteil durch einen weiteren Formschluss mit dem Balken verbindbar ist. Dies gilt in analoger Weise auch für das zweite Verbindungselement.

Gemäss einer Ausführungsform weist mindestens eine von
∘ erste Halteplatte,
∘ zweite Halteplatte, und
∘ dritte Halteplatte,
jeweils mindestens ein Nageldurchgangsloch auf.

Im aufgesteckten Zustand ist das Aufsteckteil mit Nägeln durch das mindestens eine Nagedurchgangsloch an den Balken annagelbar und dadurch sicher mit dem Balken verbindbar.

Gemäss einer Ausführungsform weist der Netzhalter ein zweites Verbindungselement zum Verbinden des Netzhalters mit dem Balken, insbesondere mit dem Jochträger, auf, wobei das erste Verbindungselement und das zweite Verbindungselement in Bezug auf eine Mittenebene des Aufsteckteils symmetrisch am Aufsteckteil angeordnet sind.

Das zweite Verbindungselement kann gemäss dem ersten Verbindungselement bzw. gemäss den Ausführungsformen des ersten Verbindungselements ausgestaltet sein. D.h. das zweite Verbindungselement kann die für das erste Verbindungselement beschriebenen Merkmale/Elemente/Funktionen umfassen.

Das zweite Verbindungselement kann durch einen Vorsprung an der zweiten Halteplatte oder an der dritten Halteplatte gebildet sein.

Die zweite Halteplatte kann das erste Verbindungselement aufweisen und die dritte Halteplatte kann das zweite Verbindungselement aufweisen.

Das erste Verbindungselement und das zweite Verbindungselement können dann jeweils in einer Richtung quer zur zweiten Halteplatte und quer zur dritten Halteplatte von einer Führung beweglich geführt gehalten sein. Im aufgesteckten Zustand, in dem das Aufsteckteil auf einen Balken aufgesteckt ist, ist dann durch Bewegen des ersten Verbindungselements und des zweiten Verbindungselements jeweils zum Balken hin der Balken zwischen den zwei Verbindungselementen kraftschlüssig festklemmbar und dadurch der Netzhalter kraftschlüssig am Balken festklemmbar.

Im aufgesteckten Zustand, in dem das Aufsteckteil auf einen Balken mit einem Vorsprung oder mit zwei Gurten und einem die zwei Gurte beabstandet zueinander haltenden Steg aufgesteckt ist, sind dann durch Bewegen des ersten Verbindungselements und des zweiten Verbindungselements jeweils zum Balken hin das erste Verbindungselement und das zweite Verbindungselement hinter den Vorsprung oder hinter einen der zwei Gurte bewegbar und ist dadurch der Netzhalter formschlüssig mit dem Balken verbindbar.

Die Erfindung betrifft auch ein Verfahren zum Befestigen eines Fallschutznetzes an einem Balken mit eckigem Querschnitt, insbesondere an einem T-förmigen Randabschnitt eines Jochträgers, mit den Schritten:
∘ Aufstecken eines erfindungsgemässen Netzhalters auf den Balken, insbesondere auf den T-förmigen Randabschnitt des Jochträgers, und
∘ Befestigen, insbesondere Einhängen, eines Fallschutznetzabschnitts am, insbesondere hakenförmigen, Netzhalteelement.

Das Verfahren kann den zusätzlichen Schritt aufweisen:
∘ Bewegen des ersten Verbindungselements und/oder zweiten Verbindungselements in einer Richtung quer zur zweiten Halteplatte und/oder quer zur dritten Halteplatte zum form- und/oder kraftschlüssigen Verbinden des Netzhalters mit dem Balken, insbesondere mit dem Jochträger.

Die Erfindung betrifft auch ein System mit einem solchen Netzhalter und einem Balken mit eckigem Querschnitt, insbesondere einem Jochträger mit einem T-förmigen Randabschnitt, wobei der Netzhalter auf den Balken, insbesondere auf den Jochträger, aufgesteckt und mit dem Balken, insbesondere mit dem Jochträger verbunden ist. Der Balken des Systems kann ein Balken gemäss den vorstehend beschriebenen Ausführungsformen sein.

Der erfindungsgemässe Netzhalter ist im Folgenden rein beispielhaft anhand konkreter in den Figuren dargestellter Ausführungsformen näher beschrieben. Es zeigen:
- Figur 1: zeigt einen Netzhalter im auf einen Jochträger aufgesteckten Zustand;
- Figur 2: zeigt eine Seitenansicht des Netzhalters aus Figur 1;
- Figur 3: zeigt eine weitere Seitenansicht des Netzhalters aus Figur 1; und
- Figur 4: zeigt eine Aufsicht von oben auf den Netzhalter aus Figur 1.

Figur 1 zeigt einen Netzhalter 1 zum Befestigen an einem Balken 3 mit eckigem Querschnitt und Halten eines Fallschutznetzes (nicht gezeigt) am Balken 3 beim Erstellen einer Deckenschalung (nicht gezeigt). Der gezeigte Balken 3 ist ein Jochträger mit zwei Gurten 26, die von einem durchgehenden Steg 27 beabstandet zueinander gehalten sind.

Der Netzhalter 1 umfasst ein als Aufsteckteil 4 ausgebildetes Verbindungsteil und am Aufsteckteil 4 ein Netzhalteelement 8. Diese sind so ausgebildet, dass im gezeigten aufgesteckten Zustand, in dem das Aufsteckteil 4 auf den Balken 3, der sich quer zur Richtung der Schwerkraft 21 erstreckt, aufgesteckt ist, der Netzhalter 1 bei einer Krafteinwirkung auf mindestens eines der Netzhalteelemente 8 in Richtung der Schwerkraft 21 selbstsichernd am Balken 3 gehalten ist.

Das Aufsteckteil 4 weist eine erste Halteplatte 5, eine sich in einer ersten Richtung 22 quer zur ersten Halteplatte 5 erstreckende, mit der ersten Halteplatte 5 verbundene zweite Halteplatte 6 und eine sich in die erste Richtung 22 erstreckende, mit der ersten Halteplatte 5 verbundene dritte Halteplatte 7 auf.

Die zweite Halteplatte 6 und die dritte Halteplatte 7 sind von der ersten Halteplatte 5 parallel und in einem Abstand D zueinander gehalten.

Die zweite Halteplatte 6 weist in der ersten Richtung 22 eine Länge L1 auf. Die dritte Halteplatte 7 weist in der ersten Richtung 22 eine Länge L2 auf.

Das Aufsteckteil 4, die zweite Halteplatte 6 mit ihrer Länge L1 und die dritte Halteplatte 7 mit ihrer Länge L2 sind so ausgebildet, dass im gezeigten aufgesteckten Zustand, in dem die erste Halteplatte 5 auf einer eine Breite B von 0.8*D ≤ B ≤ D aufweisenden, sich quer zur Richtung der Schwerkraft 21 erstreckenden Seitenfläche 16 des Balkens 3 aufliegt, der Netzhalter 1 bei einer Krafteinwirkung auf mindestens eines der Netzhalteelemente 8 in Richtung der Schwerkraft 21 durch das Aufsteckteil 4 selbstsichernd am Balken 3 gehalten ist.

Die Länge L1 ist gleich der Länge L2.

Das Aufsteckteil 4 ist aus einem Flachmaterial einstückig durch Biegen oder Abkanten, geformt.

Für die Länge L1 gilt, L1 ≥ D und für die Länge L2 gilt, L2 ≥ D.

An der zweiten Halteplatte 6 sind zwei erste Sicherheitshaken 23 als Netzhalteelemente 8 befestigt. An der dritten Halteplatte 7 sind zwei zweite Sicherheitshaken 24 als Netzhalteelemente 8 befestigt. Die zwei ersten Sicherheitshaken 23 und die zwei zweiten Sicherheitshaken 24 sind in Bezug auf die Mittenebene 19 des Aufsteckteils 4 an zueinander symmetrischen Befestigungsstellen am Aufsteckteil 4 befestigt.

Die Sicherheitshaken 24 sind C-förmig, wobei sich bei jedem Sicherheitshaken 24 die beiden Enden jeweils in einer Richtung schräg zur Sicherheitshakenebene beabstandet zueinander und überlappend erstrecken. Eine in die Sicherheitshaken 24 eingehängte Schnur, ein in die Sicherheitshaken 24 eingehängter Strick oder ein in die Sicherheitshaken 24 eingehängtes Seil, ist in einem gespannten Zustand gegen ein Aushängen gesichert.

Der Netzhalter 1 weist ein erstes Verbindungselement 9 und ein zweites Verbindungselement 15 zum Verbinden des Netzhalters 1 mit dem Balken 3 auf. Das erste Verbindungselement und das zweite Verbindungselement sind jeweils Gewindebolzen.

Das erste Verbindungselement 9 und das zweite Verbindungselement 15 sind jeweils am Aufsteckteil 4 und in einer Richtung quer zur zweiten Halteplatte 6 und quer zur dritten Halteplatte 7 von einer Führung 10 beweglich geführt gehalten. Die Führung ist jeweils ein Innengewinde. Das jeweilige Innengewinde ist durch eine an der zweiten Halteplatte und eine an der dritten Halteplatte angeschweisste Gewindemutter gebildet.

Im gezeigten aufgesteckten Zustand, in dem das Aufsteckteil 4 auf dem Balken 3 mit zwei Gurten 25 und einem die zwei Gurte 26 beabstandet zueinander haltenden Steg 27 aufgesteckt ist, ist der Netzhalter 1 durch Bewegen, hier Drehen, des ersten Verbindungselements 9 und des zweiten Verbindungselements 15 jeweils zum Balken 3 hin, am Balken 3 kraftschlüssig festklemmbar (siehe auf Figur 2). Dabei ist der Balken 3 bzw. der Steg 27 zwischen dem ersten Verbindungselement 9 und dem zweiten Verbindungselement 15 festklemmbar (siehe auch Figur 2) .

Durch Bewegen, hier Drehen, des ersten Verbindungselements 9 und des zweiten Verbindungselements 15 jeweils zum Balken 3 hin sind das erste Verbindungselement 9 und das zweite Verbindungselement 15 hinter den einen der zwei Gurte 26 bewegbar, wodurch der Netzhalter 1 formschlüssig mit dem Balken 3 verbindbar ist (siehe auf Figur 2).

Die erste Halteplatte 5, die zweite Halteplatte 6, und die dritte Halteplatte 7 weisen jeweils mindestens ein Nageldurchgangsloch 14 zum zusätzlichen Sichern des Netzhalters 1 am Balken 3 auf.

Das erste Verbindungselement 9 und das zweite Verbindungselement 15 sind in Bezug auf eine Mittenebene 19 des Aufsteckteils 4 an zueinander symmetrischen Befestigungsstellen am Aufsteckteil 4 befestigt.

Das erste Verbindungselement 9 und das zweite Verbindungselement 15 sind jeweils zwischen den jeweiligen zwei hakenförmigen Netzhalteelementen 8 angeordnet und können jeweils ein Spannelement sein für ein Seil oder eine Schnur, das bzw. die in der Form einer quer liegenden Acht um die jeweiligen beiden hakenförmigen Netzhalteelemente 8 gelegt ist. Das erste Verbindungselement 9 und das zweite Verbindungselement 15 sind jeweils in einer Richtung parallel zur zweiten Halteplatte 6 und quer zur ersten Halteplatte 5 innerhalb des Bereichs in dem sich die jeweiligen zwei hakenförmigen Netzhalteelemente 8 erstrecken angeordnet.

Figur 2 zeigt eine Seitenansicht des Netzhalters 1 aus Figur 1.

Figur 3 zeigt eine weitere Seitenansicht des Netzhalters 1 aus Figur 1.

Figur 4 zeigt eine Aufsicht von oben auf den Netzhalter 1 aus Figur 1.

## Patentansprüche

1. Netzhalter (1) zum Befestigen an einem Balken (3) mit eckigem Querschnitt und Halten eines Fallschutznetzes am Balken (3) beim Erstellen einer Deckenschalung, mit einem Verbindungsteil,
**dadurch gekennzeichnet, dass**
das Verbindungsteil als Aufsteckteil (4) und am Aufsteckteil (4) ein Netzhalteelement (8) so ausgebildet sind, dass in einem aufgesteckten Zustand, in dem das Aufsteckteil (4) auf einen Balken (3), der sich quer zur Richtung der Schwerkraft (21) erstreckt, aufgesteckt ist, der Netzhalter (1) bei einer Krafteinwirkung auf das Netzhalteelement (8) in Richtung der Schwerkraft (21) selbstsichernd am Balken (3) gehalten ist.

2. Netzhalter nach Anspruch 1, wobei das Aufsteckteil (4) eine erste Halteplatte (5), eine sich in einer ersten Richtung (22) quer zur ersten Halteplatte (5) erstreckende, mit der ersten Halteplatte (5) verbundene zweite Halteplatte (6) und eine sich in die erste Richtung (22) erstreckende, mit der ersten Halteplatte (5) verbundene dritte Halteplatte (7) aufweist, wobei
∘ die zweite Halteplatte (6) und die dritte Halteplatte (7) von der ersten Halteplatte (5) parallel und in einem Abstand D zueinander gehalten sind,
∘ die zweite Halteplatte (6) in der ersten Richtung (22) eine Länge L1 aufweist, und
∘ die dritte Halteplatte (7) in der ersten Richtung (22) eine Länge L2 aufweist,
**dadurch gekennzeichnet, dass**
das Aufsteckteil (4), die zweite Halteplatte (6) mit ihrer Länge L1 und die dritte Halteplatte (7) mit ihrer Länge L2 so ausgebildet sind, dass in einem aufgesteckten Zustand, in dem die erste Halteplatte (5) auf einer eine Breite B von 0.8*D ≤ B ≤ D aufweisenden, sich quer zur Richtung der Schwerkraft (21) erstreckenden Seitenfläche (16) des Balkens (3) aufliegt, der Netzhalter (1) bei einer Krafteinwirkung auf das Netzhalteelement (8) in Richtung der Schwerkraft (21) durch das Aufsteckteil (4) selbstsichernd am Balken (3) gehalten ist.

3. Netzhalter (1) nach Anspruch 2, **dadurch gekennzeichnet, dass** die Länge L1 gleich der Länge L2 ist.

4. Netzhalter (1) nach einem der Ansprüche 1 bis 3, **dadurch gekennzeichnet, dass** das Aufsteckteil (4), insbesondere aus einem Flachmaterial, einstückig, insbesondere durch Biegen oder Abkanten, geformt ist.

5. Netzhalter (1) nach einem der Ansprüche 2 bis 4, **dadurch gekennzeichnet, dass** für die Länge L1 gilt, L1 ≥ D und für die Länge L2 gilt, L2 ≥ D.

6. Netzhalter (1) nach einem der Ansprüche 2 bis 5, **dadurch gekennzeichnet, dass** an der zweiten Halteplatte (6) mindestens ein erster Sicherheitshaken (23) als Netzhalteelement (8) befestigt ist, und an der dritten Halteplatte (7) mindestens ein zweiter Sicherheitshaken (24) als Netzhalteelement (8) befestigt ist, wobei der mindestens eine erste Sicherheitshaken (23) und der mindestens eine zweite Sicherheitshaken (24) in Bezug auf eine Mittenebene (19) des Aufsteckteils (4) symmetrisch am Aufsteckteil (4) befestigt sind.

7. Netzhalter (1) nach einem der Ansprüche 1 bis 6, **dadurch gekennzeichnet, dass** der Netzhalter (1) ein erstes Verbindungselement (9) zum Verbinden des Netzhalters (1) mit dem Balken (3), insbesondere mit einem Jochträger (3), aufweist.

8. Netzhalter (1) nach Anspruch 7, **dadurch gekennzeichnet, dass** das erste Verbindungselement (9) ein Schnapphaken ist, der elastisch auslenkbar am Aufsteckteil ausgebildet ist, sodass beim Aufstecken des Aufsteckteils (4) auf einen Balken (3) mit einem Vorsprung (25), insbesondere auf einen Balken mit zwei Gurten (26) und einem die zwei Gurte (26) beabstandet zueinander haltenden Steg (27), der Schnapphaken am Vorsprung (25), insbesondere an einem der zwei Gurte (26), einrastet.

9. Netzhalter (1) nach Anspruch 7 und 2 und einem der Ansprüche 3 bis 6, **dadurch gekennzeichnet, dass** das erste Verbindungselement (9) am Aufsteckteil (4) und in einer Richtung quer zur zweiten Halteplatte (6) und/oder quer zur dritten Halteplatte (7) von einer Führung (10) beweglich geführt gehalten ist, sodass im aufgesteckten Zustand, in dem das Aufsteckteil (4) auf einen Balken (3), insbesondere auf einen Balken mit einem Vorsprung (25) oder mit zwei Gurten (26) und einem die zwei Gurte (26) beabstandet zueinander haltenden Steg (27), aufgesteckt ist, der Netzhalter (1) durch Bewegen des ersten Verbindungselements (9) zum Balken (3) hin, am Balken (3) kraftschlüssig festklemmbar ist, insbesondere und/oder durch Bewegen des ersten Verbindungselements (9) zum Balken (3) hin, das erste Verbindungselement (9) hinter den Vorsprung (25) oder hinter einen der zwei Gurte (26) bewegbar ist und dadurch der Netzhalter (1) formschlüssig mit dem Balken (3) verbindbar ist.

10. Netzhalter (1) nach Anspruch 9, **dadurch gekennzeichnet, dass** das erste Verbindungselement (9) ein Gewindebolzen (11) ist und die Führung (10) ein Innengewinde am Aufsteckteil (4), insbesondere an der zweiten Halteplatte (6) oder an der dritten Halteplatte (7), ist.

11. Netzhalter (1) nach einem der Ansprüche 9 bis 10, **dadurch gekennzeichnet, dass** das erste Verbindungselement (9) ein federbelasteter Bolzen ist und die Führung ein Loch im Aufsteckteil (4) ist.

12. Netzhalter (1) nach einem der Ansprüche 1 bis 12, **dadurch gekennzeichnet, dass** mindestens eine von
∘ erste Halteplatte (5),
∘ zweite Halteplatte (6), und
∘ dritte Halteplatte (7),
jeweils mindestens ein Nageldurchgangsloch (14) aufweist.

13. Netzhalter (1) nach Anspruch 7 und 2 und einem der Ansprüche 3 bis 13, **dadurch gekennzeichnet, dass** der Netzhalter (1) ein zweites Verbindungselement (15) zum Verbinden des Netzhalters (1) mit dem Balken (3), insbesondere mit einem Jochträger (3), aufweist, wobei das erste Verbindungselement (9) und das zweite Verbindungselement (15) in Bezug auf eine Mittenebene (19) des Aufsteckteils (4) symmetrisch am Aufsteckteil (4) angeordnet sind.

14. Verfahren zum Befestigen eines Fallschutznetzes an einem Balken (3) mit eckigem Querschnitt, insbesondere an einem T-förmigen Randabschnitt (2) eines Jochträgers (3), mit den Schritten:
∘ Aufstecken eines Netzhalters nach einem der Ansprüche 1 bis 14 auf den Balken, insbesondere auf den T-förmigen Randabschnitt (2) eines Jochträgers (3), und
∘ Befestigen, insbesondere Einhängen, eines Fallschutznetzabschnitts am Netzhalteelement (8).
